# EUROPÄISCHE PATENTSCHRIFT

(11) **EP 0 675 240 B1**
(45) Veröffentlichungstag und Bekanntmachung des Hinweises auf die Patenterteilung: **21.11.2001**
(21) Anmeldenummer: 94105823.2
(22) Anmeldetag: 15.04.1994
(51) Int. Cl.: E04B 2/74, E04H 1/12, E04B 2/76

(54) **Trennwandung, insbesondere für Messehallen**
Room devider, especially for exhibition halls
Cloison pour hall d'expositions

(30) Priorität: 31.03.1994 DE 4411288
(43) Veröffentlichungstag der Anmeldung: 04.10.1995
(73) Patentinhaber: MBA-DESIGN & DISPLAY PRODUKT GMBH, D-72766 Reutlingen (DE)
(72) Erfinder: Militzer, Gottfried A.F., D-72820 Sonnenbühl (DE)
(74) Vertreter: Möbus, Rudolf, Dipl.-Ing.

(56) Entgegenhaltungen:
- EP-A- 0 102 825
- EP-A- 0 167 209
- EP-A- 0 324 209
- EP-A- 0 364 431
- CH-A- 458 681
- CH-A- 519 065
- FR-A- 1 574 729
- FR-A- 2 656 387
- GB-A- 2 117 027
- US-A- 3 608 258
- US-A- 4 170 430
- US-A- 4 245 442

## Beschreibung

Die Erfindung betrifft eine auf- und abbaubare Trennwandung, insbesondere für Messehallen, aus mehreren rechteckigen, eigensteifen Wandungselementen zusammensetzbar, die mittels an profilierten Außenrahmenschenkeln der Wandungselemente verankerbaren Kupplungsorganen lösbar miteinander verbindbar sind.

Eine Trennwandung der genannten Art ist beispielsweise aus der DE-OS 39 02 385 der Anmelderin bekannt.

Der Erfindung liegt die Aufgabe zugrunde, bei einer solchen Trennwand die Kombinationsmöglichkeiten zwischen den mehreren Wandungselementen zu vergrößern und die Verbindungen zu erleichtern.

Die gestellte Aufgabe wird erfindungsgemäß dadurch gelöst, dass bei der eingangs genannten Trennwandung mindestens die mit einer Außenlängsnut mit sich einwärts konisch verjüngendem Querschnitt versehenen Vertikalrahmenschenkel der Wandungselemente in den schräg zur Rahmenebene verlaufenden Seitenwänden der konischen Außenlängsnut an sich gegenüberliegenden Stellen zusätzliche Längsnuten aufweisen und dass die Kupplungsorgane mindestens einen in die konischen Außenlängsnuten der Außenrahmenschenkel passenden Außenbereich aufweisen, der mit formschlüssig in die zusätzlichen Längsnuten passenden Außenstegen versehen ist.

Durch die zusätzlichen Längsnuten in der konischen Außenlängsnut der Vertikalrahmenschenkel und die in diese zusätzlichen Außenlängsnuten passenden Außenstege der Kupplungsorgane lässt sich eine formschlüssige Halterung der Kupplungsorgane in einem Außenrahmenschenkel eines Wandungselements erreichen. Dies erleichtert die Montage und die Demontage der Trennwandung erheblich, weil die Kupplungsorgane immer bereits mit einem von zwei miteinander zu verbindenden Wandungselementen unverlierbar gekoppelt sind oder bleiben.

Weitere Vorteile können dadurch erzielt werden, dass die Außenstege der Kupplungsorgane durch Verdrehen der Kupplungsorgane in die Längsnuten der konischen Außennut einführbar sein können und dabei die Kupplungsorgane mit der Außennut verspannen. Diese verspannbaren Kupplungsorgane können in jeder beliebigen Position der konischen Außennut der Vertikalrahmen eingesetzt werden und erlauben somit in jeder beliebigen Höhe eine Verbindung mit einem weiteren Wandungselement. Dies ist insbesondere zur Ausbildung von Durchgängen oder Fensteröffnungen von Vorteil.

Die Kupplungsorgane können neben ihrem mindestens einen in die konischen Außenlängsnuten der Außenrahmenschenkel passenden Außenbereich unterschiedliche Formen aufweisen, beispielsweise auch mit einem Kupplungszapfen versehen sein, der in eine Öffnung des Außenrahmenschenkels eines anschließenden Wandungselements ragt und dort entweder an einer Zentriernut verankerbar ist oder allein eine Funktion als Zentrierzapfen ausüben kann. Vorteilhafterweise können die Kupplungsorgane Profilstege oder Profilstegabschnitte sein, deren Querschnitt mindestens zwei in Außenlängsnuten der Wandungselemente passende, auswärts konisch verjüngende Bereiche aufweist, von denen mindestens einer auf seinen schrägen Außenflächen Längsstege aufweist, die formschlüssig in die zusätzlichen Längsnuten der Rahmenschenkel passen. Dabei müssen die Symmetrieebenen der sich auswärts konisch verjüngenden Bereiche der Kupplungsorgane keinesfalls gleich verlaufen, sondern können auch unter einem Winkel zueinander verlaufen und sich schneiden. Die Profilstege können über die ganze Verbindungslänge von zwei Wandungselementen verlaufende Profilstege oder aber nur einzelne und relativ kurze Profilstegabschnitte sein.

Die Kupplungsorgane können jedoch auch mindestens einen kegelförmigen und parallel zum Außenrahmen ausgerichteten Kupplungszapfen aufweisen, die jeweils in entsprechende Öffnungen in einem Horizontalrahmenschenkel eines benachbarten Wandungselements einführbar sind.

Die erfindungsgemäß ausgebildeten Kupplungsorgane erleichtern nicht nur die Montage und Demontage der Trennwandung, sondern erleichtern auch die gegenseitige Verbindung ungleich langer Wandungselemente, die zur Begrenzung von Türdurchgängen oder Fensteröffnungen in der Trennwandung dienen können. Während die Maße von in Wandungselemente eingeformten Tür- oder Fensteröffnungen festgelegt sind, ist diese Beschränkung bei Türöffnungen und Fensteröffnungen, die allseitig durch gesonderte Wandungselemente begrenzt sind, nicht gegeben.

Nachfolgend werden mehrere Ausführungsbeispiele von erfindungsgemäß ausgebildeten Kupplungsorganen in Verbindung mit erfindungsgemäß ausgebildeten Rahmenschenkeln der Wandungselemente anhand der beiliegenden Zeichnung näher erläutert.

Im Einzelnen zeigen:
- Fig. 1: einen Querschnitt durch einen Vertikalrahmenschenkel eines Wandungselements zusammen mit zwei unterschiedlichen, in den Vertikalrahmenschenkel formschlüssig einsetzbaren Kupplungsorganen;
- Fig. 2: einen Querschnitt durch die Vertikalrahmenschenkel von zwei aneinandergefügten Wandungselementen zusammen mit einem der beiden aus Fig. 1 ersichtlichen Kupplungsorgane;
- Fig. 3: das in Fig. 2 dargestellte Kupplungsorgan im Schnitt entlang der Linie III-III in Fig. 4;
- Fig. 4: eine Seitenansicht des aus Fig. 2 und 3 ersichtlichen Kupplungsorgans;
- Fig. 5 u. 6: das in Fig. 1 dargestellte zweite, einen Steckzapfen aufweisende Kupplungsorgan in zwei um 90° gegeneinander versetzten Ansichten;
- Fig. 7: ein drittes Ausführungsbeispiel eines Kupplungsorganes im Schnitt entlang der Linie VII-VII in Fig. 8;
- Fig. 8: eine Seitenansicht des dritten Kupplungsorgans;
- Fig. 9: ein viertes Ausführungsbeispiel eines Kupplungsorgans im Schnitt entlang der Linie IX-IX in Fig. 10;
- Fig. 10: eine Seitenansicht des vierten Kupplungsorgans;
- Fig. 11: einen Trennwandungsteil, bestehend aus drei Wandungselementen, die einen Türdurchgang begrenzen;
- Fig. 12: eine gegenüber Fig. 11 vergrößerte Einzeldarstellung einer in Fig. 11 mit XII gekennzeichneten Verbindungsstelle zwischen zwei Wandungselementen;
- Fig. 13: einen Querschnitt durch einen zweiten Vertikalrahmenschenkel mit einer konischen Außennut;
- Fig. 14: eine Seitenansicht eines fünften Kupplungsorgans;
- Fig. 15: eine Ansicht von oben auf das Kupplungsorgan nach Fig. 14;
- Fig. 16: eine Draufsicht auf ein sechstes Kupplungsorgan;
- Fig. 17: eine Seitenansicht auf das Kupplungsorgan nach Fig. 16.

Fig. 1 zeigt einen Querschnitt durch den Seitenrand eines Wandungselements 10 und einen Vertikalrahmenschenkel 11 des Rahmens, der das Wandungselement 10 umfängt. Der Vertikalrahmenschenkel 11 weist eine sich nach außen konisch erweiternde Außenlängsnut 12 mit den schräg zur Rahmenebene verlaufenden Seitenwänden 13 und 14 auf. In diesen beiden Seitenwänden 13 und 14 sind an sich gegenüberliegenden Stellen zusätzliche Längsnuten 15 und 16 ausgebildet. Sie dienen zur formschlüssigen Verankerung von Kupplungsorganen unterschiedlicher Formgebung. Zwei Kupplungsorgane 17 und 18 sind in Fig. 1 und in den Fig. 3 bis 6 dargestellt, zwei weitere Ausführungsformen von Kupplungsorganen 19 und 20 sind aus den Fig. 7 bis 10 ersichtlich.

Alle Kupplungsorgane weisen mindestens einen konischen Außenbereich auf, der in die Außenlängsnut 12 des Vertikalrahmenschenkels 11 passt und der mit in die zusätzlichen Längsnuten 15 und 16 formschlüssig passenden Außenstegen versehen ist. Bei dem Kupplungsorgan 17, das aus einem Abschnitt einer Hohlprofilschiene gebildet ist, sind zwei konische Außenbereiche 17.1, 17.2 vorgesehen, von welchem der eine Bereich 17.1 die in die zusätzlichen Längsnuten 15 und 16 der Vertikalrahmenschenkel 11 passenden Außenstege 21, 22 aufweist. Gemäß Fig. 3 und 4 ist das Kupplungsorgan 17 an einer Stelle, durch welche die Schnittlinie III-III in Fig. 4 verläuft, mit einer Queröffnung versehen, die durch miteinander fluchtende runde öffnungen 23 und 24 in beiden Stirnseiten des Hohlprofilschienenabschnitts gebildet ist. Diese Durchgangsöffnung erlaubt das Einbringen nicht dargestellter Verankerungsbolzen, Schrauben oder dergleichen.

Das als einstückiges oder mehrteiliges Massivteil gefertigte Kupplungsorgan 18 weist einen einzigen konischen Außenbereich 18.1 auf, an welchem die beiden in die zusätzlichen Längsnuten 15, 16 der Vertikalrahmenschenkel 11 der Wandungselemente passenden Außenstege 21 und 22 ausgebildet sind. An das breitere Ende des konischen Außenbereiches 18.1 schließt sich eine Anschlagplatte 25 an, die einen zentralen Zentrierzapfen 26 trägt, der in der Nähe seines freien Endes 26.1 mit einer Ringnut 27 versehen ist. Die Ringnut 27 dient für den Ansatz von Sicherungsorganen, wie quer zur Längsrichtung des Zapfens 26 gerichteten Sicherungsschrauben.

Fig. 2 zeigt zwei gleiche Wandungselemente 10 und 10', die mit ihren Vertikalrahmenschenkeln 11 und 11' miteinander fluchtend gegeneinander liegen und durch ein als durchlaufende Schiene ausgebildetes Kupplungsorgan 17 oder mehrere einzelne Kupplungsorgane 17 in dieser gegenseitigen Lage gehalten sind. Sicherungsorgane, die ein Auseinanderschieben der beiden Wandungselemente in Richtung der Wandungsebene verhindern, beispielsweise zusätzliche Kupplungsorgane 18, sind in Fig. 2 nicht dargestellt.

Das aus den Fig. 7 und 8 ersichtliche dritte Kupplungsorgan 19 ist wiederum ein Abschnitt einer Hohlprofilschiene, die einen quadratischen Querschnitt aufweist. Auf zwei aneinandergrenzenden Quadratseiten ist jeweils ein konischer Außenbereich 19.1 und 19.2 ausgebildet, von denen der eine an seinem Ende mit den beiden formschlüssig in die zusätzlichen Längsnuten 15, 16 der Vertikalrahmenschenkel 11 der Wandungselemente 10, 10' passenden Außenstegen 21 und 22 versehen ist. Das Kupplungsorgan 19 ist im Bereich beider konischer Außenbereiche 19.1 und 19.2 auf der Höhe der aus Fig. 8 ersichtlichen Schnittebene VII-VII mit einer runden öffnung 28 und 29 versehen, die das Einbringen von Befestigungs- oder Zentrierorganen erlauben. Die Kupplungsorgane 19 erlauben die Verbindung von zwei Wandungselementen 10 unter einem rechten Winkel. Vorzugsweise sind die Kupplungsorgane 19 als über die ganze Verbindungslänge von zwei Wandungselementen 10 verlaufende Profilschienen ausgebildet, die gleichzeitig den Eckbereich der Trennwandung an der Verbindungsstelle der beiden Wandungselemente bilden.

Auch das aus den Fig. 9 und 10 ersichtliche Kupplungsorgan 20 ist für eine nichtfluchtende Verbindung von zwei Wandungselementen 10, 10' entworfen. Es handelt sich wieder um den Abschnitt einer Hohlprofilschiene mit im wesentlichen trapezförmigem Querschnitt. Auf den beiden schräg zueinander verlaufenden Kupplungsorganseiten 20.3 und 20.4 sind - mit ihrer Mittelebene 30, 31 senkrecht zu den Trapezseiten abstehend - längsstegartige konische Außenbereiche 20.1 und 20.2 ausgebildet. Der eine der beiden konischen Außenbereiche 20.2 ist hier mit den Außenstegen 21 und 22 versehen. Das Kupplungsorgan 20 erlaubt die Verbindung von zwei Wandungselementen 30 unter einem Innenwinkel von beispielsweise 150°. Durch andere Trapezformen lassen sich andere Innenwinkel erzielen. Auch das Kupplungsorgan 20 wird überwiegend als sich über den gesamten Verbindungsbereich von zwei Wandungselementen erstreckender Hohlprofilabschnitt ausgebildet, bei welchem in Abständen die auf die Mittelebenen 30 und 31 der beiden konischen Außenbereiche 20.1 und 20.2 ausgerichteten öffnungen 32 und 33 ausgebildet sind, von denen bei dem hier gezeigten kurzen Abschnitt nur jeweils eine öffnung ersichtlich ist.

Fig. 11 zeigt drei miteinander fluchtende Wandungselemente 10, 10' und 10'', die zusammen mit dem Fußboden 34 eines Raums eine Türöffnung 35 begrenzen. Zwischen den beiden gleichen, sich über die ganze Höhe der Trennwandung erstreckenden Wandungselementen 10, 10' erstreckt sich das kleinere Wandungselement 10''. Es hat hier eine größere Breite als die beiden Wandungselemente 10, 10', ist aber wesentlich kürzer. Die Verbindung der beiden Wandungselemente 10, 10' mit dem kleineren Wandungselement 10'' kann mittels Kupplungselementen 17, 18 oder den in den Fig. 14 und 16 gezeigten Kupplungsorganen erfolgen. An der in Fig. 12 dargestellten, in Fig. 11 mit XII bezeichneten Eckverbindungsstelle ist ein Kupplungsorgan 18 eingesetzt, das mit seinen Außenstegen 21, 22 in die zusätzlichen Längsnuten 15 und 16 des Vertikalrahmenschenkels 11' des Wandungselements 10' formschlüssig eingesetzt ist und mit seinem konischen Außenbereich 18.1 passend in der konischen Außenlängsnut 12 (Fig. 1) des Vertikalrahmenschenkels 11' sitzt. Der Zapfen 26 des Kupplungsorgans 18 ragt in die Öffnung eines in Fig. 12 im Schnitt dargestellten Einsatzteils 36 des Wandungselements 10'' und ist dort mittels einer in die Ringnut 27 des Zapfens 26 des Kupplungsorgans 18 eingreifenden Schraube 37 gesichert.

Der in Fig. 13 dargestellte Vertikalrahmenschenkel 110 ist ebenfalls ein Aluminiumprofilteil, das in nicht näher dargestellter Weise zwischen die Deckenplatten eines Wandungselements einsetzbar ist. Der Außenrahmenschenkel 110 weist ebenso wie der Außenrahmenschenkel 10 nach Fig. 1 eine Außennut 111 mit einwärts konisch zulaufenden Seitenwänden 112 und darin angeordneten Längsnuten 113 auf. Fig. 4 zeigt ein Kupplungsorgan 114, das einen der konischen Form der Außennut 111 angepassten Außenbereich 115 mit Außenstegen 116, die in die Längsnuten 113 der Außennut 111 einführbar sind, aufweist. An den Außenbereich 115 schließt sich ein Kupplungszapfen 117 mit einem runden Kopf 118 und einer Zentriernut 119 wie bei einem der beiden in Fig. 1 gezeigten Kupplungsorganen an. Der Kupplungszapfen 117 ist in eine entsprechend geformte öffnung im Außenrahmenschenkel 110 eines benachbarten Wandungselements einführbar und mit Hilfe der Zentriernut 119 dort verankerbar. An seinem Fußende weist das Kupplungsorgan 114 einen Zapfen 120 auf, mit dem das Kupplungsorgan 114 in eine entsprechende Bohrung am Boden der Außennut 111 einsetzbar ist.

Aus Fig. 14 ist die Form der Außenstege 116 zu erkennen, die jeweils eine abgerundete Ecke aufweisen. Das Kupplungsorgan 114 wird nun zunächst mit den Zapfen 120 in eine entsprechende Bohrung in der Außennut 111 eingesetzt und dabei die Außenstege 116 parallell liegend zur Außennut 111 in diese eingeführt. Anschließend wird ein Steckschlüssel in eine dafür vorgesehene Öffnung 121 im Kupplungsorgan 114 eingeführt und das Kupplungsorgan 114 mit Hilfe des Schlüssels verdreht, bis die Außenstege 116 in die Längsnuten 113 der Außennut 111 eingreifen und das Kupplungselement 114 dadurch in der Außennut 111 verspannen. Die Kupplungsorgane 114 sind damit rasch und an jeder beliebigen Stelle des Außenrahmenschenkels befestigbar und auch wieder lösbar.

Nach dem gleichen Befestigungsprinzip ist auch das in den Fig. 16 und 17 dargestellte Kupplungsorgan 114' an den Wandungselementen verankerbar. Das Kupplungsorgan 114' weist hier zwei parallel zum Außenrahmenschenkel 110 ausgerichtete und im Spitzenbereich kegelförmige Kupplungszapfen 122 und 123 auf, die in entsprechende Öffnungen am Außenrahmenschenkel 110 eines benachbarten Wandungselements einführbar und einrastbar sind. Sowohl das Kupplungsorgan 114 nach den Fig. 14 und 15 als auch das Kupplungsorgan 114' nach den Fig. 16 und 17 ermöglichen eine Verbindung zweier Wandungselemente in beliebiger Höhe miteinander. Das Kupplungsorgan 114 greift dabei in eine Öffnung in einem Vertikalrahmenschenkel und das Kupplungsorgan 114' in Öffnungen in einem Horizontalrahmenschenkel eines benachbarten Wandungselements ein.

## Patentansprüche

1. Auf- und abbaubare Trennwandung, insbesondere für Messehallen, aus mehreren rechteckigen, eigensteifen Wandungselementen zusammensetzbar, die mittels an profilierten Außenrahmenschenkeln der Wandungselemente verankerbaren Kupplungsorganen lösbar miteinander verbindbar sind, **dadurch gekennzeichnet, daß** mindestens die Vertikalrahmenschenkel (11, 11') der Wandungselemente (10, 10', 10'') mit einer Außenlängsnut (12) mit sich einwärts konisch verjüngendem Querschnitt versehen sind, daß in den schräg zur Rahmenebene verlaufenden Seitenwänden (13, 14) der konischen Außenlängsnut (12) an sich gegenüberliegenden Stellen zusätzliche Längsnuten (15, 16) ausgebildet sind und daß die Kupplungsorgane (17-20) mindestens einen in die konischen Außenlängsnuten (12) der Außenrahmenschenkel (11) passenden Außenbereich (17.1, 18.1, 19.1, 20.2) aufweisen, der mit formschlüssig in die zusätzlichen Längsnuten (15, 16) passenden Außenstegen (21, 22) versehen ist.

2. Trennwandung nach Anspruch 1, **dadurch gekennzeichnet, daß** die Außenstege (116) der Kupplungsorgane (114, 114') durch Verdrehen der Kupplungsorgane (114, 114') in die Längsnuten (113) der konischen Außennut (111) einführbar sind, und dabei die Kupplungsorgane (114, 114') mit der Außennut (111) verspannen.

3. Trennwandung nach Anspruch 1 oder 2, **dadurch gekennzeichnet, daß** die Kupplungsorgane (18) mindestens einen Kupplungszapfen (26) mit oder ohne Zentriernut (28) aufweisen.

4. Trennwandung nach einem der Ansprüche 1 bis 3, **dadurch gekennzeichnet, daß** die Kupplungsorgane und/oder die Außenrahmenschenkel (11) der Wandungselemente (10) zur Aufnahme eines Kupplungszapfens mindestens eine Bohrung (23, 24; 28, 29; 32, 33) mit oder ohne Innengewinde aufweisen.

5. Trennwandung nach einem der Ansprüche 1 bis 4, **dadurch gekennzeichnet, daß** die Kupplungsorgane (17, 19, 20) Abschnitte von Hohlprofilschienen sind.

6. Trennwandung nach einem der Ansprüche 1 bis 5, **dadurch gekennzeichnet, daß** die Kupplungsorgane (17, 19, 20) Profilstegabschnitte sind, deren Querschnitt mindestens zwei in Außenlängsnuten (12) der Wandungselemente (10) passende, sich auswärts konisch verjüngende Bereiche (17.1, 17.2; 19.1, 19.2; 20.1, 20.2) aufweist, von denen mindestens einer auf seinen schrägen Außenflächen Längsstege (21, 22) aufweist, die formschlüssig in die zusätzlichen Längsnuten (15, 16) der Rahmenschenkel (11) passen.

7. Trennwandung nach Anspruch 6, **dadurch gekennzeichnet, daß** die Längsmittelebenen (30, 31) der sich konisch auswärts verjüngenden Bereiche (19.1, 19.2; 20.1, 20.2) der Kupplungsorgane (19, 20) sich schneiden.

8. Trennwandung nach einem der Ansprüche 1 bis 7, **dadurch gekennzeichnet, daß** die profilierten Außenrahmenschen- kel (11) am Grund der konischen Außenlängsnut (12) in Abständen und/oder die Kupplungsorgane (17, 19, 20) in ihren sich auswärts konisch verjüngenden Bereichen (17.1, 17.2; 19.1, 19.2; 20.1, 20.2) mit Durchgangsöffnungen (23, 24; 28, 29; 32, 33) versehen sind.

9. Trennwandung nach einem der Ansprüche 1 bis 4, **dadurch gekennzeichnet, daß** die Kupplungsorgane (114') mindestens einen kegelförmigen und parallel zum Außenrahmen ausgerichteten Kupplungszapfen (122, 123) aufweisen, die jeweils in entsprechende Öffnungen im Horizontalrahmenschenkel (128) eines benachbarten Wandungselementes einführbar sind.

10. Trennwandung mit Vertikalrahmenschenkeln und Kupplungsorganen nach einem der Ansprüche 1 bis 9, **dadurch gekennzeichnet, daß** sie zur Bildung eines Wanddurchganges (35) zwischen zwei sich über die volle Trennwandungshöhe erstreckenden Wandungselementen (10, 10') ein den Wanddurchgang (35) nach oben begrenzendes Teilwandungsstück (10") beliebiger Breite aufweist, das zwischen die beiden vollen Wandungselemente (10, 10') eingesetzt und mindestens an seinen Vertikalrahmenschenkeln mittels Kupplungsorganen (17, 18) mit ihnen lösbar verbunden ist.

## Claims

1. Room divider, especially for exhibition halls, which is designed to be put up and taken down again, and can be assembled from a plurality of rectangular, inherently rigid wall elements that are releasably connectable to each other by means of coupling pieces anchorable on profiled outer frame members of the wall elements, **characterized in that** at least the vertical frame members (11, 11') of the wall elements (10, 10', 10") are provided with an outer longitudinal groove (12) of inwards tapering cross-section, **in that** additional longitudinal grooves (15, 16) are formed at opposite locations in the angled (with respect to the plane of the frame) side walls (13, 14) of the tapering outer longitudinal groove (12) and **in that** the coupling pieces (17-20) have at least one outer region (17.1, 18.1, 19.1, 20.2) which fits into the tapering outer longitudinal grooves (12) of the outer frame members (11) and is provided with outer webs (21, 22) locking positively into the additional longitudinal grooves (15, 16).

2. Room divider according to Claim 1, **characterized in that** the outer webs (116) of the coupling pieces (114, 114') are insertable into the longitudinal grooves (113) of the tapering outer groove (111) by twisting the coupling pieces (114, 114') thereby locking the coupling pieces (114, 114') to the outer groove (111).

3. Room divider according to Claim 1 or Claim 2, **characterized in that** the coupling pieces (18) have at least one coupling pin (26) with or without centring slot (28).

4. Room divider according to any one of Claims 1 to 3, **characterized in that** the coupling pieces and/or the outer frame members (11) of the wall elements (10) have at least one hole (23, 24; 28, 29; 32, 33), with or without internal screw thread, to receive a coupling pin.

5. Room divider according to any one of Claims 1 to 4, **characterized in that** the coupling pieces (17, 19, 20) are segments of hollow section bars.

6. Room divider according to any one of Claims 1 to 5, **characterized in that** the coupling pieces (17, 19, 20) are segments of section bar whose cross-section has at least two outwards tapering regions (17.1, 17.2; 19.1, 19.2; 20.1, 20.2) which fit into outer longitudinal grooves (12) of the wall elements (10) and at least one of which has longitudinal webs (21, 22) on its angled outer faces that lock positively into the additional longitudinal grooves (15, 16) of the frame members (11).

7. Room divider according to Claim 6, **characterized in that** the longitudinal centre planes (30, 31) of the outwards tapering regions (19.1, 19.2; 20.1, 20.2) of the coupling pieces (19, 20) intersect.

8. Room divider according to any one of Claims 1 to 7, **characterized in that** the profiled outer frame members (11) are provided at intervals at the root of the tapering outer longitudinal groove (12) ― and/or the coupling pieces (17, 19, 20) are provided in their outwards tapering regions (17.1, 17.2; 19.1, 19.2; 20.1, 20.2) ― with through openings (23, 24; 28, 29; 32, 33).

9. Room divider according to any one of Claims 1 to 4, **characterized in that** the coupling pieces (114') have at least one conical coupling pin (122, 123) in parallel alignment with the outer frame, each such pin being insertable into a corresponding opening in the horizontal frame member (128) of an adjacent wall element.

10. Room divider with vertical frame members and coupling pieces according to any one of Claims 1 to 9, **characterized in that** to form a through way (35) between two wall elements (10, 10') extending over the full height of the room divider, it has a part wall section (10") of any desired width which bounds the through way (35) at the top, is inserted between the two full wall elements (10, 10'), and is releasably connected to them at least by its vertical frame members by means of coupling pieces (17, 18).

## Revendications

1. Cloison à monter et démonter, en particulier pour halls d'exposition, pouvant être assemblée à partir de plusieurs éléments de cloison rectangulaires à rigidité propre qui peuvent être reliés entre eux de façon amovible au moyen d'organes d'accouplement ancrables dans des branches profilées de cadre extérieur des éléments de cloison, **caractérisée en ce qu'**au moins les branches de cadre verticales (11, 11') des éléments de cloison (10, 10', 10'') sont pourvues d'une gorge longitudinale extérieure (12) avec une section transversale à rétrécissement conique vers l'intérieur, **en ce que**, dans les parois latérales (13, 14) de la gorge longitudinale extérieure conique (12) s'étendant en biais par rapport au plan du cadre, des gorges longitudinales supplémentaires (15, 16) sont ménagées dans des endroits en vis-à-vis, et **en ce que** les organes d'accouplement (17-20) comportent au moins une zone extérieure (17.1, 18.1, 19.1, 20.2) qui s'adapte dans les gorges longitudinales extérieures coniques (12) des branches de cadre extérieur (11) et qui est pourvue de rebords extérieurs (21, 22) s'adaptant par complémentarité de formes dans les gorges longitudinales supplémentaires (15, 16).

2. Cloison selon la revendication 1, **caractérisée en ce que** les rebords extérieurs (116) des organes d'accouplement (114, 114') peuvent être introduits dans les gorges longitudinales (113) de la gorge extérieure conique (111) par rotation des organes d'accouplement (114, 114'), et solidarisent ainsi les organes d'accouplement (114, 114') à la gorge extérieure (111).

3. Cloison selon la revendication 1 ou 2, **caractérisée en ce que** les organes d'accouplement (18) comportent au moins un tourillon d'accouplement (26) avec ou sans gorge de centrage (28).

4. Cloison selon l'une des revendications 1 à 3, **caractérisée en ce que** les organes d'accouplement et/ou les branches de cadre extérieur (11) des éléments de cloison (10) comportent, pour recevoir un tourillon d'accouplement, au moins un perçage (23, 24 ; 28, 29 ; 32, 33) avec ou sans taraudage.

5. Cloison selon l'une des revendications 1 à 4, **caractérisée en ce que** les organes d'accouplement (17, 19, 20) sont des portions de rails profilés creux.

6. Cloison selon l'une des revendications 1 à 5, **caractérisée en ce que** les organes d'accouplement (17, 19, 20) sont des portions profilées à rebord dont la section transversale comporte au moins deux zones à rétrécissement conique vers l'extérieur (17.1, 17.2 ; 19.1, 19.2 ; 20.1, 20.2) qui s'adaptent dans des gorges longitudinales extérieures (12) des éléments de cloison (10) et dont au moins une comporte, sur ses surfaces extérieures inclinées, des rebords longitudinaux (21, 22) qui s'adaptent par complémentarité de formes dans les gorges longitudinales supplémentaires (15, 16) des branches de cadre (11).

7. Cloison selon la revendication 6, **caractérisée en ce que** les plans médians longitudinaux (30, 31) des zones à rétrécissement conique vers l'extérieur (19.1, 19.2 ; 20.1, 20.2) des organes d'accouplement (19, 20) se coupent.

8. Cloison selon l'une des revendications 1 à 7, **caractérisée en ce que**, à intervalles, les branches profilées de cadre extérieur (11), au fond de la gorge longitudinale extérieure conique (12), et/ou les organes d'accouplement (17, 19, 20), dans leurs zones à rétrécissement conique vers l'extérieur (17.1, 17.2 ; 19.1, 19.2 ; 20.1, 20.2), sont pourvus d'ouvertures débouchantes (23, 24 ; 28, 29 ; 32, 33).

9. Cloison selon l'une des revendications 1 à 4, **caractérisée en ce que** les organes d'accouplement (114') comportent au moins un tourillon d'accouplement conique (122, 123) qui est orienté parallèlement au cadre extérieur et qui peut être introduit dans une ouverture correspondante de la branche de cadre horizontale (128) d'un élément de cloison voisin.

10. Cloison avec branches de cadre verticales et organes d'accouplement selon l'une des revendications 1 à 9, **caractérisée en ce que**, pour former un passage (35) entre deux éléments de cloison (10, 10') s'étendant sur toute la hauteur de cloison, elle comporte un morceau de cloison partielle (10'') de hauteur quelconque qui délimite le passage (35) vers le haut et qui est inséré entre les deux éléments de cloison entiers (10, 10') et est relié à ceux-ci de façon amovible au moins au niveau de ses branches de cadre verticales à l'aide d'organes d'accouplement (17, 18).
